# EUROPÄISCHE PATENTSCHRIFT

(11) **EP 2 743 631 B1**
(45) Veröffentlichungstag und Bekanntmachung des Hinweises auf die Patenterteilung: **27.02.2019**
(21) Anmeldenummer: 13005372.1
(22) Anmeldetag: 14.11.2013
(51) Int. Cl.: F41G 11/00, F41G 1/387

(54) **Zielfernrohrmontage mit einstellbarer Vorneigung**
Rifle telescope mounting with adjustable predefined inclination
Dispositif de montage d'une lunette de visée avec inclinaison prédéfini ajustable

(30) Priorität: 11.12.2012 DE 202012011835 U
(43) Veröffentlichungstag der Anmeldung: 18.06.2014
(73) Patentinhaber: RECKNAGEL GmbH & Co. KG, 97493 Bergrheinfeld (DE)
(72) Erfinder: Häring, Walter, 97456 Dittelbrunn (DE)
(74) Vertreter: Motsch, Andreas

(56) Entgegenhaltungen:
- US-A1- 2010 162 611
- US-B1- 6 295 754
- US-B1- 7 140 143

## Beschreibung

Die Erfindung betrifft eine Zielfernrohrmontage mit einstellbarer Vorneigung, um beim Schuss auf weite Distanzen den Vorneigungswinkel zwischen Zielfernrohr und Lauf derart verändern zu können, dass der vertikale Verstellweg des Zielfernrohrs ausreicht, um es auf die gewünschte Schussentfernung einstellen zu können.

Nach dem Abfeuern aus einer Schusswaffe folgt das Geschoss einer Flugbahn, deren Krümmung von verschiedenen Einflussfaktoren, wie Geschossgewicht und Geschossgeschwindigkeit abhängig ist. Nach dem Einschießen der Waffe auf beispielsweise 100 m kann durch ein Verstellen des Absehens das Zielfernrohr an verschiedene Schussentfernungen angepasst werden. Der Verstellweg jedes Zielfernrohrs ist jedoch mechanisch beschränkt, so dass beispielsweise nur ein Entfernungsbereich von ca. 50 - 600 m abgedeckt werden kann. Liegt die gewünschte Schussentfernung außerhalb dieses Bereiches, beispielsweise bei 800 m, kann diese durch ein Verstellen des Absehens nicht mehr erreicht werden.

Zielfernrohre werden mit Hilfe von Zielfernrohrmontagen mit der Schusswaffe verbunden. Im Normalfall liegen dabei die optische Achse des Zielfernrohrs und die Laufseelenachse der Waffe koaxial zueinander. Aufgrund der bei großen Entfernungen zum Ziel stark abfallenden Flugbahn des Geschosses wird in solchen Fällen das Zielfernrohr mit einer vorgeneigten Zielfernrohrmontage auf die Waffe montiert. Dabei sind bei unterschiedlichen Kombinationen von verwendeter Munition, Lauf, Waffensystem, Zielfernrohrmontage, Zielfernrohr und gewünschter Schussentfernung unterschiedliche Vorneigungswinkel nötig, damit der zur Verfügung stehende vertikale Verstellweg des Zielfernrohrs zum Einstellen des Absehens auf unterschiedliche Schussentfernungen ausreicht.

Ist das Zielfernrohr mit einer Zielfernrohrmontage, welche eine fixe Vorneigung von beispielsweise 20 MOA (Minute Of Angle, Winkelminuten) aufweist, montiert, so kann diese Kombination für einen bestimmten Anwendungsfall passen. Bei einer anderen Kombination kann jedoch ein anderer Vorneigungswinkel nötig sein, um das Absehen des Zielfernrohrs auf die gewünschte Schussentfernung einstellen zu können.

Diesem Problem kann begegnet werden, indem mehrere Zielfernrohrmontagen mit verschiedenen fix integrierten Vorneigungen zur Verfügung stehen. Dies erfordert jedoch eine entsprechende Teilevielfalt und Lagerhaltung. Zudem müsste durch Versuch und Irrtum, also durch mehrfaches Ummontieren, die Zielfernrohrmontage mit der passenden Vorneigung gefunden werden. Eine wesentlich einfachere und praktikablere Lösung für dieses Problem ist eine Zielfernrohrmontage, bei der die Neigung einstellbar ist.

Im Stand der Technik sind verschiedene Zielfernrohrmontagen bekannt, bei denen die Vorneigung verändert, bzw. eingestellt werden kann:
In der US-Patentanmeldung Nr. US 2010/0162611 A1 von W. Samson und R. Correa wird eine Zielfernrohrmontage beschrieben, bei der die Neigung einer auf einer Montageplattform drehbar gelagerten Brücke zur Befestigung des Zielfernrohres mittels einer an einer Einstellwelle angebrachten Steuerkurve eingestellt werden kann.

Im US-Patent Nr. 2951292 von M. P. Buehler wird eine Zielfernrohrmontage beschrieben, bei der die Neigung durch horizontal angeordnete Räder eingestellt werden kann.

Im US-Patent Nr. 3340614 von J. M. Leatherwood wird die Neigung des Zielfernrohres durch das Verdrehen eines um den Zielfernrohrkörper angeordneten Stellrades verstellt.

In der US-Patentanmeldung Nr. US 2004/0144013 A1 von J. M. Leatherwood wird die Neigung des Zielfernrohres durch einen vertikal angeordneten Turm verstellt. In dem deutschen Gebrauchsmuster Nr. DE 20 2010 003 668 U1 von Georg Manz wird die Neigung des Zielfernrohres durch den Einbau unterschiedlicher Einlagen festgelegt.

Im US-Patent Nr. 4317304 von James S. Bass wird die Neigung des Zielfernrohres durch das Betätigen eines Hebels verstellt.

Im US-Patent Nr. 2663083 von W. P. Harms wird die Neigung des Zielfernrohres durch eine vertikal angeordnete Justierschraube eingestellt.

Im US-Patent Nr. 5086566 von Harry R. Klumpp wird die Neigung des Zielfernrohres verändert, indem ein Bauteil, welches im Ring der Zielfernrohrmontage verbaut ist, ein vertikal angeordnetes Langloch aufweist und von einer Klemmschraube horizontal und quer zur Schussrichtung durchgriffen wird, entlang des Langloches verschoben wird.

Im US-Patent Nr. 5400539 von Warren Moore werden mehrere frei wählbare Neigungswinkel durch individuell einstellbare Schrauben abgespeichert.

Im US-Patent Nr. 5428915 von Kory A. King wird die Neigung des Zielfernrohres verändert, indem die Montageringe mittels Schrauben mit den Montagesockeln in verschiedenen Positionen verbunden werden.

Im US-Patent Nr. US 7121037 B2 von Robert Nils Penney wird die Neigung des Zielfernrohres durch ein horizontal angeordnetes Rad eingestellt, welches auf einer Seite einen Gewindeschaft mit einem Rechtsgewinde und auf der anderen Seite einen Gewindeschaft mit einem Linksgewinde aufweist.

Im US-Patent Nr. US 6662486 B2 von Franz Komberger wird die Neigung des Zielfernrohres durch einen mit Nuten versehenen Nocken verändert.

Im US-Patent Nr. US 7140143 B1 von Stephen Ivey wird die Neigung durch das Verschieben einer Welle verändert.

Im US-Patent Nr. US 8079171 B2 von Christopher Gene Barrett wird die Neigung durch Abstecken mittels Stiften verändert.

Im US-Patent Nr. US 7543405 B1 von Stephen Ivey wird die Neigung, wie bereits in dem oben genannten Patent desselben Erfinders, durch das Verschieben einer Welle verändert.

Im US-Patent Nr. US 8240075 B1 von James K. Mullin wird die Neigung durch ein horizontal angeordnetes Stellrad verändert.

Eine Zielfernrohrmontage mit einstellbarer Vorneigung kann in der Jagd oder beim Sportschießen eingesetzt werden. Insbesondere jedoch auf militärisch genutzten Waffen mit besonders großer Reichweite und entsprechend leistungsstarken Kalibern bringt eine solche Montage entscheidende Vorteile für den Anwender.

Ein naheliegender Aufbau einer solchen Zielfernrohrmontage besteht aus einem scharnierenden Abschnitt und einem Abschnitt mit einem Verstellmechanismus. Bekannte Scharniere, wie in der in der US 80791 71 B2, der US 8240075 B1, der US 7543405 B1, der US 7140143 B1, der US 6662486 B2, der US 5400539, der US 5086566, der US 4317304, der DE 20 2010 003 668 U1, der US 2004/0144013 A1 und der US 3340614 beschrieben, weisen zwei Bauteile auf, welche in Verbindung mit einer zylindrischen Welle oder einer Schraube das Scharnier bilden. Um die Funktion des Scharniers zu gewährleisten, muss die Welle bzw. die Schraube in mindestens einem der beiden Teile ein geringfügiges radiales Spiel aufweisen. Dieses Spiel ist bei genau gearbeiteten Scharnierverbindungen zwar sehr klein, kann jedoch während des Gebrauchs zu Präzisionsverlusten führen, wenn die auftretenden Kräfte groß genug sind und die Welle innerhalb der Bohrung im Rahmen dieses Spiels radial verschoben wird. Auch das axiale Zusammenspannen des Scharniers mittels einer Schraubverbindung stellt aufgrund des notwendigen Spiels der Welle in einem der Bauteile schlussendlich eine reibschlüssige und keine formschlüssige Verbindung dar. Absolute Zuverlässigkeit und Robustheit unter rauesten Einsatzbedingungen ist insbesondere bei militärisch genutzten Waffen von entscheidender Bedeutung. Um dies zu erreichen soll die Zielfernrohrmontage aus möglichst wenigen Einzelteilen bestehen und die Verbindung der einzelnen Komponenten soll formschlüssig und nicht reibschlüssig sein. Zudem sollen möglichst wenig verlierbare Teile verbaut sein, was bedeutet, dass die Zielfernrohrmontage zum Einstellen der Vorneigung nach Möglichkeit nicht zerlegt oder von der Waffe abgenommen werden muss. Von besonderer Wichtigkeit ist auch eine möglichst einfache Handhabung der Verstellung, damit Bedienfehler weitestgehend ausgeschlossen werden können.

Die Aufgabe der Erfindung besteht darin, den geschilderten Nachteil des Standes der Technik zu überwinden.

Die Aufgabe der Erfindung wird durch eine Zielfernrohrmontage gemäß dem unabhängigen Anspruch 1 gelöst. Weitere vorteilhafte Ausgestaltungen finden sich in den abhängigen Ansprüchen.

Die erfindungsgemäße Zielfernrohrmontage erfüllt die genannten Anforderungen in vorzüglicher Weise.

Eine besonders vorteilhafte Ausführung wird nachstehend anhand der Figuren näher erläutert.

Es zeigen:
- Fig. 1: eine erfindungsgemäße Zielfernrohrmontage 1 in perspektivischer Darstellung, montiert auf einer Picatinny-Schiene 4,
- Fig. 2: eine Seitenansicht von rechts mit Angabe der Schnittebenen der Zielfernrohrmontage 1,
- Fig. 3: eine erste Explosionszeichnung der erfindungsgemäßen Zielfernrohrmontage 1,
- Fig. 4: eine perspektivische Darstellung des Aufsatzes 3,
- Fig. 5: eine Schnittdarstellung durch das Scharnier,
- Fig. 6: eine perspektivische Darstellung des Aufsatzes 3 mit Blick auf das Stellrad 16,
- Fig. 7: eine zweite Explosionszeichnung der erfindungsgemäßen Zielfernrohrmontage 1,
- Fig. 8: eine perspektivische Darstellung des Stellrades 16,
- Fig. 9: eine Schnittdarstellung durch den Bereich des Stellrades 16 mit der zweiten Klemmschraube 24,
- Fig. 10: eine perspektivische Darstellung der zweiten Klemmschraube 24,
- Fig. 11: eine Schnittdarstellung durch den Bereich der Zugfeder 41 und
- Fig. 12: eine Schnittdarstellung durch den Bereich des fünften Spannstiftes 52.

Fig. 1 und 2 zeigen eine Zielfernrohrmontage 1, deren Grundkörper 2 beispielhaft mit einem in dem Gebrauchsmuster DE 20 2009 017 398.4 erläuterten Klemmsystem versehen ist, wobei der Grundkörper mittels des Klemmsystems auf einer Picatinny-Schiene 4 befestigt ist. Die Picatinny-Schiene ist wiederum auf dem Gehäuse der Schusswaffe befestigt (nicht in den Figuren gezeigt). Als Verbindung zur Waffe sind auch andere Arten der Befestigung möglich, beispielsweise die im Jagdwaffenbau sehr gebräuchliche Schwenkmontage oder auch diverse Arten von Aufkippmontagen und Festmontagen. Der Aufsatz 3 klemmt zusammen mit der vorderen Halbschale 5 und der hinteren Halbschale 6 das Zielfernrohr 7. Möglich sind auch andere Arten der Verbindung zwischen Zieleinrichtung und Aufsatz 3. Die Oberseite des Aufsatzes 3 kann beispielsweise auch mit einer weiteren Picatinny-Schiene versehen sein, auf welcher die Zieleinrichtung montiert ist.

Der Grundkörper 2 weist einen Kegelzapfen 8 mit einer Bohrung 9 auf (siehe Fig. 3). Der Aufsatz 3 weist eine Kegelsenkung 10 (siehe Fig. 4) und ein Innengewinde 11(siehe Fig. 3) auf.

Im verbauten Zustand (siehe Fig. 5) liegt der Kegelzapfen 8 in der Kegelsenkung 10. Die erste Klemmschraube 12 verbindet somit den Grundkörper 2 spielfrei mit dem Aufsatz 3. Der Grundkörper 2 bildet mit dem Aufsatz 3 ein Scharnier um die Scharnierachse 13. Im Gegensatz zu einer Verbindung mit einem zylindrischen Scharnierstift ist bei einer Kegelverbindung absolute Spielfreiheit gewährleistet, was einen großen Vorteil darstellt.

Der Grundkörper 2 weist einen Fortsatz 14 und dieser wiederum einen Kreiszapfen 15 auf, auf welchem das Stellrad 16 drehbar gelagert ist (siehe Fig. 6). Als Verliersicherung für das Stellrad 16 dient der Gewindestift 17, welcher in die Ringnut 18 des Kreiszapfens 15 greift (siehe Fig. 7). Der Gewindestift 17 ist mit Sicherungslack im Innengewinde 19 gegen Verdrehen gesichert (siehe Fig. 8).

Das Stellrad 16 weist auf seinem Umfang beispielsweise acht ebene Flächen mit zugeordneten Beschriftungen auf. Zur Verdeutlichung der Funktion wird beispielhaft die Fläche 20 herausgegriffen, welcher die Beschriftung "20" zugeordnet ist. Jeder Fläche ist ein bestimmter Winkel der Vorneigung zugeordnet. Der notwendige Abstand "A" in Fig. 8 der Flächen zur Drehachse des Stellrades 16 kann über Winkelfunktionen berechnet werden. In der beispielhaft gezeigten Ausführungsform ergeben sich acht mögliche Winkelstellungen von 0 bis 70 MOA in zehn MOA-Schritten. Andere Anzahlen von Flächen mit anderen Schrittweiten sind möglich. Ebenso kann die Mantelfläche des Stellrades 16 eine Steigung in Form einer Spirale aufweisen (nicht in den Figuren gezeigt), um eine stufenlose Verstellung des Neigungswinkels zu ermöglichen. Zur werkzeuglosen Handhabung ist das Stellrad 16 mit einer Riffelung 21 versehen.

Aus Fig. 7 ist ersichtlich, dass durch den Kreiszapfen 15 und den Fortsatz 14 ein Langloch 22 verläuft. Dieses Langloch 22 weist einen Winkel ß zur Anlagefläche 23 am Aufsatz 3 auf (siehe Fig. 4 und 9).

Das Langloch 22 wird von einer zweiten Klemmschraube 24 (siehe Fig. 10) durchgriffen, welche im geklemmten Zustand mit der Grundfläche 25 des Kopfes 26 an der Fläche 27 des Kreiszapfens 15 anliegt. Die Fläche 27 steht im rechten Winkel zum Langloch 22. Der Gewindeschaft 28 der zweiten Klemmschraube 24 greift in das Innengewinde 29 im Aufsatz 3. Das Innengewinde 29 weist den gleichen Winkel ß zur Anlagefläche 23 auf wie das Langloch 22 (siehe Fig. 4, 7 und 9).

Durch fertigungsbedingte Toleranzen am Durchmesser des Kegelzapfens 8 und am Durchmesser der Kegelsenkung 10 ergibt sich zwischen der Wandung 30 am Fortsatz 14 und der Wandung 31 am Aufsatz 3 ein mehr oder weniger großer Spalt. Dieser Spalt wird durch Distanzplättchen 32 ausgeglichen. Je nach Größe des Spaltes werden entsprechend viele Distanzplättchen 32 eingelegt (siehe Fig. 7).

Der Fortsatz 14 und der Kreiszapfen 15 weisen eine erste Bohrung 33 und eine zweite Bohrung 34 auf. In diesen Bohrungen sitzt ein erster Spannstift 35 und ein zweiter Spannstift 36. Diese beiden Spannstifte durchgreifen die Bohrungen 37 und 38 in den Distanzplättchen 32 und dienen zu deren Positionierung (siehe Fig. 3 und 7).

Die Ausfräsungen 39 und 40 sorgen für Kollisionsfreiheit zu den Spannstiften 35 und 36 (siehe Fig. 4).

Eine Zugfeder 41 verläuft durch die vertikale Bohrung 50 im Aufsatz 3 und die vertikale Bohrung 51 im Grundkörper 2 (siehe Fig. 11).

Die erste Öse 42 der Zugfeder 41 wird von einem dritten Spannstift 43 durchgriffen, welcher in der Bohrung 44 im Aufsatz 3 sitzt.

Die zweite Öse 45 der Zugfeder 41 wird von einem vierten Spannstift 46 durchgriffen, welcher in der Bohrung 47 im Grundkörper 2 sitzt.

Der fünfte Spannstift 52 in der Bohrung 53 im Aufsatz 3 ragt in die Bohrung 54 im Fortsatz 14 im Grundkörper 2. Dabei ist der Durchmesser der Bohrung 54 geringfügig größer als der Durchmesser des Spannstiftes 52. Diese Anordnung verhindert beim Lösen bzw. Anziehen der zweiten Klemmschraube 24 ein zu starkes seitliches Wegdrücken des Aufsatzes 3 (siehe Fig. 12).

Die Handhabung der Verstellung der Vorneigung geschieht in fünf Schritten:
1. Lösen der ersten Klemmschraube 12.
   Hierbei ist eine Umdrehung der Schraube ausreichend.
2. Lösen der zweiten Klemmschraube 24.
   Je nach der Steigung des Gewindes sind ca. zwei Umdrehungen der Schraube ausreichend. Da nun beide Klemmschrauben gelöst sind sorgt die Druckfeder 48 in der Bohrung 49 (siehe Fig. 5 und 7) dafür, dass sich die Kegelverbindung nicht voneinander löst aber dennoch verdrehbar um die Scharnierachse 13 bleibt.
3. Durch manuelles Verdrehen des Stellrades 16 den gewünschten Neigungswinkel auswählen.
   Dabei muss das Stellrad 16 soweit verdreht werden, bis die entsprechende Fläche 20 an der Anlagefläche 23 anliegt. Durch die Zugfeder 41 wird die Anlagefläche 23 immer gegen die Flächen am Umfang des Stellrades 16 gezogen. Da beim Drehen von einer Fläche zur nächsten die Zugfeder 41 gedehnt und wieder entspannt wird, entsteht bei jeder Fläche eine fühlbare Rastung.
4. Anziehen der zweiten Klemmschraube 24.
   Der Winkel ß ist so gewählt, dass er kleiner 90° und größer als der Winkel der Selbsthemmung der Materialpaarung der Wandung 31 des Aufsatzes 3 und der Distanzplättchen 32 ist.
   Die Selbsthemmung beschreibt in der Mechanik den durch Reibung verursachten Widerstand gegen das Verschieben zweier aneinanderliegender Körper. Dabei wird als Winkel der Selbsthemmung der Winkel an der schiefen Ebene bezeichnet, in dem Haftreibung vorliegt. Wird der Winkel der Selbsthemmung überschritten, liegt Gleitreibung vor und die beiden Körper sind somit nicht mehr selbsthemmend. Die Größe des Winkels der Selbsthemmung ist dabei abhängig von der Oberflächenrauheit der Werkstoffpaarung.
   Der Aufsatz 3 wird somit mit seiner Anlagefläche 23 gegen die Fläche 20 des Stellrades 16 und gleichzeitig mit seiner Wandung 31 gegen die Distanzplättchen 32 und diese wiederum gegen die Wandung 30 am Fortsatz 14 gezogen. Somit liegt eine formschlüssige Verbindung vor. Würde die zweite Klemmschraube 24 quer zur Schussrichtung, also im 90°-Winkel zu den Flächen 30 und 31 verlaufen, würde eine lediglich reibschlüssige Verbindung vorliegen, da in diesem Fall der Aufsatz 3 nicht mit seiner Anlagefläche 23 gegen die Fläche 20 des Stellrades 16 gezogen würde. Würde der Winkel ß so gewählt, dass er kleiner als der Winkel der Selbsthemmung - somit also innerhalb der Selbsthemmung - der Materialpaarung der Wandung 31 des Aufsatzes 3 und der Distanzplättchen 32 ist, so würde ebenfalls lediglich eine reibschlüssige Verbindung vorliegen, da auch in diesem Fall der Aufsatz 3 nicht mit seiner Anlagefläche 23 gegen die Fläche 20 des Stellrades 16 gezogen wird.
5. Anziehen der ersten Klemmschraube 12.
   Die Punkte 1 und 2 bzw. die Punkte 4 und 5 bei der Handhabung der Verstellung können auch in umgekehrter Reihenfolge ausgeführt werden.

Die Zielfernrohrmontage kann grundsätzlich auch zweiteilig ausgeführt sein (nicht in den Figuren dargestellt). Dies bedeutet, dass der Bereich des Scharniers mit der vorderen Halbschale 5 und der Bereich des Stellrades 16 mit der hinteren Halbschale 6 keine Verbindung aufweisen. Beide Bereiche sitzen dann getrennt voneinander auf der Picatinny-Schiene 4 oder sind entsprechend der Montageart mit der Waffe verbunden.

Bei weiteren nicht in den Figuren dargestellten Ausführungsformen der Erfindung befinden sich der Fortsatz 14 mit dem Kreiszapfen 15 und dem Stellrad 16 nicht am in Schussrichtung gesehen hinteren Ende der Montage, sondern an deren vorderen Ende. Dementsprechend liegt die Kegelverbindung dann am hinteren Ende der Montage.

Das Stellrad 16 und der Kegelzapfen 8 sitzen in der beispielhaften Ausführungsform der Erfindung auf der in Schussrichtung gesehen rechten Seite der Zielfernrohrmontage. Diese Elemente können ebenso auf der linken Seite angeordnet sein.

In einer weiteren nicht in den Figuren gezeigten Ausführungsform kann der Kegelzapfen 8 Teil des Aufsatzes 3 und die Kegelsenkung 10 in Folge dessen Teil des Grundkörpers 2 sein.

Bei einer weiteren Variante kann der Fortsatz 14 mit dem Kreiszapfen 15 Teil des Aufsatzes 3 sein. Das Innengewinde 29 für die zweite Klemmschraube 24 befindet sich bei dieser Ausführungsform in Folge dessen im Grundkörper 2.

### Bezugszeichenliste

- 1: Zielfernrohrmontage
- 2: Grundkörper
- 3: Aufsatz
- 4: Picatinny-Schiene
- 5: vordere Halbschale
- 6: hintere Halbschale
- 7: Zielfernrohr
- 8: Kegelzapfen
- 9: Bohrung für erste Klemmschraube 12
- 10: Kegelsenkung
- 11: Innengewinde für erste Klemmschraube 12
- 12: erste Klemmschraube
- 13: Scharnierachse
- 14: Fortsatz
- 15: Kreiszapfen
- 16: Stellrad
- 17: Gewindestift als Verliersicherung für das Stellrad 16
- 18: Ringnut
- 19: Innengewinde im Stellrad 16
- 20: Fläche
- 21: Riffelung
- 22: Langloch
- 23: Anlagefläche
- 24: zweite Klemmschraube
- 25: Grundfläche des Kopfes 26 der zweiten Klemmschraube 24
- 26: Kopf der zweiten Klemmschraube 24
- 27: Fläche des Kreiszapfens 15
- 28: Gewindeschaft der zweiten Klemmschraube 24
- 29: Innengewinde im Aufsatz 3
- 30: Wandung am Fortsatz 14
- 31: Wandung am Aufsatz 3
- 32: Distanzplättchen
- 33: erste Bohrung durch Fortsatz 14 und Kreiszapfen 15
- 34: zweite Bohrung durch Fortsatz14 und Kreiszapfen 15
- 35: erster Spannstift
- 36: zweiter Spannstift
- 37: erste Bohrung im Distanzplättchen 32
- 38: zweite Bohrung im Distanzplättchen 32
- 39: erste Ausfräsung im Aufsatz 3
- 40: zweite Ausfräsung im Aufsatz 3
- 41: Zugfeder
- 42: erste Öse der Zugfeder 41
- 43: dritter Spannstift
- 44: Bohrung im Aufsatz 3
- 45: zweite Öse der Zugfeder 41
- 46: vierter Spannstift
- 47: Bohrung im Grundkörper 2
- 48: Druckfeder
- 49: Bohrung für Druckfeder 48
- 50: vertikale Bohrung im Aufsatz 3
- 51: vertikale Bohrung im Grundkörper 2
- 52: fünfter Spannstift
- 53: Bohrung für fünften Spannstift 52 im Aufsatz 3
- 54: Bohrung für fünften Spannstift 52 im Fortsatz 14

## Patentansprüche

1. Zielfernrohrmontage mit einstellbarer Vorneigung, umfassend einen auf einer Schusswaffe befestigbaren Grundkörper (2), einen Aufsatz (3) zur Aufnahme eines Zielfernrohrs (7), ein am Grundkörper (2) drehbar gelagertes Stellrad (16) mit entweder zu seiner Drehachse beabstandeten Flächen, denen jeweils ein bestimmter Winkel der Vorneigung zugeordnet ist, oder mit einer eine Steigung in Form einer Spirale aufweisenden Mantelfläche, wobei der Grundkörper (2) und der Aufsatz (3) ein Scharnier um eine Scharnierachse (13) bilden,
**dadurch gekennzeichnet, dass** der Grundkörper (2) und der Aufsatz (3) durch die Anordnung einer Klemmschraube (24) in einem Winkel größer dem Winkel der Selbsthemmung der Materialpaarung einer Wandung (31) des Aufsatzes (3) und zwischen der Wandung (31) des Aufsatzes (3) und einer Wandung (30) am Grundkörper (2) angeordneter Distanzplättchen (32) und zugleich kleiner 90° bezogen auf die besagten Wandungen (30, 31) des Aufsatzes (3) beziehungsweise des Grundkörpers (2) eine formschlüssige Verbindung aufweisen, wobei bei dieser Anordnung beim Anziehen der Klemmschraube (24) der Aufsatz (3) mit einer Anlagefläche (23) gegen eine der Flächen oder die Mantelfläche des Stellrades (16) und gleichzeitig mit seiner Wandung (31) gegen die Distanzplättchen (32) und diese wiederum gegen die Wandung (30) am Grundkörper (2) ziehbar ist.

2. Zielfernrohrmontage mit einstellbarer Vorneigung, **dadurch gekennzeichnet, dass** der Grundkörper (2) und der Aufsatz (3) eine Kegelverbindung aufweisen.

3. Zielfernrohrmontage mit einstellbarer Vorneigung nach Anspruch 1, **dadurch gekennzeichnet, dass** ein Fortsatz (14) einen Kreiszapfen (15) aufweist, auf dem ein Stellrad (16) drehbar gelagert ist.

4. Zielfernrohrmontage mit einstellbarer Vorneigung nach einem der Ansprüche 1-3, **dadurch gekennzeichnet, dass** die Zielfernrohrmontage mindestens zwei Klemmschrauben (12; 24) aufweist.

5. Zielfernrohrmontage mit einstellbarer Vorneigung nach einem der Ansprüche 1-4, **dadurch gekennzeichnet, dass** der Grundkörper (2) und der Aufsatz (3) durch eine Zugfeder (41) unter Zugspannung haltbar sind.

6. Zielfernrohrmontage mit einstellbarer Vorneigung nach Anspruch 3, **dadurch gekennzeichnet, dass** das Stellrad (16) auf seinem Umfang mehrere ebene Flächen aufweist.

7. Zielfernrohrmontage mit einstellbarer Vorneigung nach Anspruch 6, **dadurch gekennzeichnet, dass** jedem Abstand einer ebenen Flächen zur Drehachse des Stellrades (16) ein bestimmter Winkel der Vorneigung zugeordnet ist.

8. Zielfernrohrmontage mit einstellbarer Vorneigung nach Anspruch 3, **dadurch gekennzeichnet, dass** die Mantelfläche des Stellrades (16) eine Steigung in Form einer Spirale aufweist

9. Zielfernrohrmontage mit einstellbarer Vorneigung nach den Ansprüchen 3 und 4, **dadurch gekennzeichnet, dass** die Klemmschraube (12) durch eine Scharnierachse (13) und die weitere Klemmschraube (24) durch den Kreiszapfen (15) verläuft.

## Claims

1. Telescopic sight mount with adjustable forward tilt, comprising a basic body (2) which is fastenable on a firearm, an attachment (3) for the attachment of a telescopic sight (7), an adjusting wheel (16) which is mounted rotatably on the basic body (2) and which either has surfaces which are spaced apart from its axis of rotation and which are each assigned a specific angle of forward tilt, or has a shell surface which has a pitch in the form of a spiral, wherein the basic body (2) and the attachment (3) form a hinge about a hinge axis (13), **characterized in that** the basic body (2) and the attachment (3), by virtue of the arrangement of a clamping screw (24) at an angle greater than the angle of the self-locking of the material pairing of a wall (31) of the attachment (3) and spacer plates (32) arranged between the wall (31) of the attachment (3) and a wall (30) on the main body (2) and at the same time less than 90° in relation to said walls (30, 31) of the attachment (3) and of the main body (2), have a positive connection, wherein, in this arrangement, when the clamping screw (24) is tightened, the attachment (3) can be pulled with a bearing surface (23) against one of the surfaces or the shell surface of the adjusting wheel (16) and at the same time with its wall (31) against the spacer plates (32), which can in turn be pulled against the wall (30) on the basic body (2).

2. Telescopic sight mount with adjustable forward tilt, **characterized in that** the basic body (2) and the attachment (3) have a tapered joint.

3. Telescopic sight mount with adjustable forward tilt according to Claim 1, **characterized in that** an extension (14) has a circular pivot (15), on which an adjusting wheel (16) is rotatably mounted.

4. Telescopic sight mount with adjustable forward tilt according to Claims 1-3, **characterized in that** the telescopic sight mount has at least two clamping screws (12; 24).

5. Telescopic sight mount with adjustable forward tilt according to Claims 1-4, **characterized in that** the basic body (2) and the attachment (3) can be held by a tension spring (41) under tensile stress.

6. Telescopic sight mount with adjustable forward tilt according to Claim 3, **characterized in that** the adjusting wheel (16) has on its periphery a plurality of plane surfaces.

7. Telescopic sight mount with adjustable forward tilt according to Claim 6, **characterized in that** a specific angle of forward tilt is assigned to each distance of a plane surface to the rotational axis of the adjusting wheel (16).

8. Telescopic sight mount with adjustable forward tilt according to Claim 3, **characterized in that** the shell surface of the adjusting wheel (16) has a pitch in the form of a spiral.

9. Telescopic sight mount with adjustable forward tilt according to Claims 3 and 4, **characterized in that** the clamping screw (12) extends through a hinge axis (13) and the further clamping screw (24) extends through the circular pivot (15).

## Revendications

1. Montage de lunette de visée avec inclinaison avant réglable, comprenant un corps de base (2) pouvant être fixé sur une arme à feu, un embout (3) pour le logement d'une lunette de visée (7), une molette de réglage (16) supportée de manière rotative au niveau du corps de base (2), avec soit des surfaces distantes par rapport à son axe de rotation, auxquelles correspond un angle d'inclinaison avant déterminé, soit une surface d'enveloppe présentant une pente sous la forme d'une spirale, le corps de base (2) et l'embout (3) constituant une charnière autour d'un axe de charnière (13),
**caractérisé en ce que** le corps de base (2) et l'embout (3) présentent, par la disposition d'une vis de serrage (24) à un angle supérieur à l'angle d'auto-blocage de l'appariement de matériaux d'une paroi (31) de l'embout (3) et de plaquettes d'écartement (32) disposées entre la paroi (31) de l'embout (3) et une paroi (30) au niveau du corps de base (2) et en même temps inférieur à 90° par rapport auxdites parois (30, 31) de l'embout (3) ou du corps de base (2), une liaison par complémentarité de forme, moyennant quoi, dans cette disposition, lors du serrage de la vis de serrage (24), l'embout (3) peut être serré avec une surface d'appui (23) contre une des surfaces ou contre la surface d'enveloppe de la molette de réglage (16) et en même temps avec sa paroi (31) contre les plaquettes d'écartement (32) et celle-ci peut à son tour être serrée contre la paroi (30) sur le corps de base (2).

2. Montage de lunette de visée avec inclinaison avant réglable, **caractérisé en ce que** le corps de base (2) et l'embout (3) présentent une liaison conique.

3. Montage de lunette de visée avec inclinaison avant réglable selon la revendication 1, **caractérisé en ce qu'**un prolongement (14) comprend un tenon circulaire (15) sur lequel une molette de réglage (16) est supportée de manière rotative.

4. Montage de lunette de visée avec inclinaison avant réglable selon l'une des revendications 1 à 3, **caractérisé en ce que** le montage de lunette de visée comprend au moins deux vis de serrage (12 ; 24).

5. Montage de lunette de visée avec inclinaison avant réglable selon l'une des revendications 1 à 4, **caractérisé en ce que** le corps de base (2) et l'embout (3) peuvent être maintenus en tension de traction par un ressort de traction (41).

6. Montage de lunette de visée avec inclinaison avant réglable selon la revendication 3, **caractérisé en ce que** la molette de réglage (16) comprend, sur sa circonférence, plusieurs surfaces planes.

7. Montage de lunette de visée avec inclinaison avant réglable selon la revendication 6, **caractérisé en ce que**, à chaque distance d'une surface plane par rapport à l'axe de rotation de la molette de réglage (16) correspond un angle d'inclinaison avant déterminé.

8. Montage de lunette de visée avec inclinaison avant réglable selon la revendication 3, **caractérisé en ce que** la surface d'enveloppe de la molette de réglage (16) présente une pente sous la forme d'une spirale.

9. Montage de lunette de visée avec inclinaison avant réglable selon les revendications 3 et 4, **caractérisé en ce que** la vis de serrage (12) s'étend à travers un axe de charnière (13) et l'autre vis de serrage (24) s'étend à travers le tenon circulaire (15).
